# FASCICULE DE BREVET EUROPEEN

(11) **EP 1 013 852 B1**
(45) Date de publication et mention de la délivrance du brevet: **07.07.2004**
(21) Numéro de dépôt: 99403231.6
(22) Date de dépôt: 21.12.1999
(51) Int. Cl.: E04H 4/12

(54) **Dispositif flottant de recueil d'eau à la surface d'un bassin à destination d'une installation de pompage**
An der Oberfläche eines Bassins treibende Wassereinlassvorrichtung einer Pumpinstallation
Water inlet device floating on the surface of a basin for a pumping installation

(30) Priorité: 24.12.1998 FR 9816447
(43) Date de publication de la demande: 28.06.2000
(73) Titulaire: Zodiac European Pools, 92130 Issy-les-Moulineaux (FR)
(72) Inventeur: Marbach, Gérard, 68700 Cernay (FR)
(74) Mandataire: Gorrée, Jean-Michel

(56) Documents cités:
- WO-A-97/07298
- FR-E- 79 928
- US-A- 5 133 854

## Description

La présente invention concerne des perfectionnements apportés aux dispositifs de recueil d'eau (skimmers) à la surface d'un bassin, à destination d'une installation de pompage, notamment pour alimenter une installation de filtration de l'eau du bassin, et elle concerne plus particulièrement des perfectionnements apportés à ceux de ces dispositifs qui sont du type flottant.

Les skimmers habituellement utilisés en conjonction avec des bassins d'eau tels que des piscines sont maintenus à un niveau correct, par rapport à la surface de l'eau dans le bassin, en étant solidarisés, éventuellement de façon réglable, à un élément fixe du bassin (par exemple paroi, échelle, etc.).

Il existe toutefois des skimmers "libres" décrits dans le document US-A-5 133 854, c'est-à-dire non solidarisés à un élément fixe du bassin, et qui sont agencés pour, en fonctionnement normal, flotter à la surface libre de l'eau. Le skimmer étant constitué en des matériaux de densité supérieure à 1, d'une part, et le corps du skimmer partiellement rempli d'eau se comportant comme un corps creux, d'autre part, c'est le niveau de l'eau dans le corps de skimmer qui détermine l'importance relative des efforts verticaux ascendant et descendant auquel le skimmer est soumis et qui rend le skimmer "flottant " ou "coulant".

Plus particulièrement, le niveau de l'eau dans le corps de skimmer varie notamment en fonction du débit d'aspiration de la pompe et des perturbations affectant l'entrée de l'eau dans le corps de skimmer (par exemple encrassement du panier de filtrage grossier, blocage du bol flottant au-dessus du niveau de l'eau, etc.).

Dans le cas où un déséquilibre apparaît dans l'écoulement de l'eau à travers le skimmer et où le débit de l'eau à son entrée par gravité dans le corps de skimmer est réduit, voire s'annule (obstruction du tamis d'entrée par exemple) et devient inférieur au débit d'eau aspiré par la pompe, le corps de skimmer se vide et la pompe se désamorce, avec le risque de destruction de celle-ci qui en résulte.

L'invention a donc pour but de remédier à cet inconvénient et de proposer un agencement perfectionné pour un tel dispositif flottant de manière telle que, même dans le cas d'une réduction ou d'une interruption de l'arrivée de l'eau par gravité dans le corps de skimmer, la pompe ne puisse pas se désamorcer et conjointement de manière telle que le dispositif perfectionné reste d'une structure simple et constituée de pièces faciles et peu coûteuses à fabriquer, en même temps que le fonctionnement du dispositif ne nécessite aucune intervention pour passer d'une autre configuration fonctionnelle en situation normale à une configuration fonctionnelle en situation anormale ou dégradée.

A ces fins, l'invention propose un dispositif flottant de recueil d'eau à la surface d'un bassin notamment pour alimenter une installation de filtration de l'eau, comportant :
- un support flottant présentant une embase de support, et
- un skimmer disposé dans ledit support flottant et retenu sur ladite embase, ce skimmer comprenant :
   . un corps de skimmer muni de moyens de butée propres à autoriser son déplacement vertical d'amplitude limitée au-dessus de l'embase,
   . le corps de skimmer possédant un fond qui comporte un orifice principal central raccordable à un moyen de pompage et qui présente au moins un passage auxiliaire propre à être obturé par ladite embase quand le corps de skimmer repose sur celle-ci, et
   . un bol flottant qui coiffe supérieurement le corps de skimmer et qui est muni d'une ouverture axiale. Un dispositif ainsi constitué remédie aux inconvénients cités plus haut et évite le désamorçage de la pompe :
      a) en fonctionnement normal du dispositif, le bol flottant est maintenu sous le niveau d'eau du bassin et recueille, par son ouverture axiale, un écoulement lamellaire d'eau qui tombe dans le corps de skimmer avant d'être aspiré par l'orifice principal sous l'action des moyens de pompage, tandis que le corps de skimmer partiellement rempli d'eau est "coulant" et est plaqué contre l'embase : ainsi le passage auxiliaire prévu dans le fond du corps de skimmer est obturé par l'embase;
      b) en fonctionnement anormal en raison d'un excès de flottabilité dû à un défaut de remplissage en eau, le corps de skimmer devient "flottant" et soulève le bol flottant au-dessus du niveau de l'eau du bassin en interrompant l'entrée d'eau dans le skimmer : le corps de skimmer se soulève alors au-dessus de l'embase en dégageant le passage auxiliaire de sorte que l'eau du bassin peut pénétrer dans le corps par ledit passage auxiliaire ainsi dégagé et est aspirée par le moyen de pompage à travers l'orifice central.

Dans un mode de réalisation particulier, l'embase comprend un plateau annulaire à travers lequel s'engage librement un embout de raccordement du corps de skimmer au moyen de pompage, un espace libre subsistant entre ledit embout et le bord intérieur du plateau annulaire pour le reflux de l'eau du bassin lors du fonctionnement du dispositif en situation anormale. Il est alors possible de faire en sorte que l'embase comporte en outre au moins un organe saillant radialement vers l'intérieur à partir de la périphérie du plateau annulaire pour constituer une butée de retenue verticale du corps de skimmer ; il est intéressant que l'organe saillant soit une aile annulaire et que l'embase présente, en section droite, une forme en [.

Avantageusement, lorsque le corps de skimmer est réalisé en un matériau de faible densité, par exemple en matière plastique de faible densité, le corps de skimmer peut être muni d'un lest de manière que sa densité devienne sensiblement supérieure à 1.

L'invention sera mieux comprise à la lecture de la description détaillée qui suit d'un mode de réalisation préféré donné uniquement à titre d'exemple nullement limitatif. Dans cette description, on se réfère au dessin annexé sur lequel les figures 1 et 2 représentent schématiquement, en coupe, un mode de réalisation préféré d'un dispositif agencé conformément à l'invention et montré respectivement dans deux situations fonctionnelles différentes.

En se référant maintenant à la figure 1, il est représenté un dispositif de recueil d'eau flottant à la surface libre d'un bassin tel qu'une piscine, afin notamment d'alimenter une installation de filtration de l'eau du bassin. De tels dispositifs sont habituellement dénommés skimmers ou incluent un skimmer.

Le dispositif illustré à la figure 1 comprend un support flottant 1 agencé dans son ensemble de toute façon approprié pour pouvoir flotter à la surface du bassin (choix du matériau constitutifs ; présence d'un ou plusieurs flotteurs 2 en matériau ayant une densité sensiblement inférieure à 1, par exemple en mousse).

Le support flottant 1 comporte une embase 3 propre à soutenir, dans ledit support 1, un skimmer désigné dans son ensemble par la référence numérique 4.

Le skimmer 4 comprend un corps de skimmer 5 en forme de boite ouverte vers le haut. Sur le bord supérieur du corps de skimmer repose, en général, un tamis 6 destiné à retenir des débris grossiers (feuilles, papiers, branches,...). Le corps de skimmer 5 possède un fond 7 muni centralement d'un orifice principal donnant accès à un embout 9 de fixation d'un tuyau souple 10 de raccordement à des moyens de pompage et de filtration (non représentés) situés en principe à l'extérieur du bassin.

En outre, le fond 7 du corps de skimmer 5 est muni d'un ou plusieurs passage auxiliaires 11 disposé(s) entre l'orifice principal 8 et le bord périphérique.

Le corps de skimmer est constitué de manière à présenter une densité proche, mais sensiblement supérieure à 1, de manière qu'il soit naturellement "coulant". Il peut être constitué en un matériau approprié à cet effet, ou bien, étant constitué en un matériau de densité sensiblement inférieure à 1, il peut être lesté, par exemple à l'aide d'une bague pesante 12 qui, dans le mode de réalisation illustré, repose sur son fond et épouse son contour intérieur comme illustré à la figure 1.

Le corps de skimmer 5 est coiffé d'un bol 13 ayant une densité légèrement inférieure à 1 et donc naturellement "flottant". Le bol flottant 13 peut être constitué en un matériau de densité légèrement inférieure à 1 ou bien, étant constitué en un matériau de densité supérieure à 1, être doté d'un moyen de flottaison tel qu'un anneau de mousse comme illustré à la fig. 1. Ce bol 13 comporte supérieurement une ouverture axiale 14 constituant l'entrée d'eau du skimmer.

L'embase 3 précitée présente un plateau annulaire 15 situé sous le fond du skimmer et muni d'un évidement central 16 à travers lequel est engagé l'embout 9 solidaire du fond 7 du corps de skimmer. Un espace libre 16a subsiste entre les bords de l'évidement 16 et l'embout 9 le traversant.

A distance au-dessus du plateau est situé un organe de butée d'étendue radiale dirigé vers l'intérieur, destiné à limiter l'amplitude du déplacement vertical du corps de skimmer 5 au-dessus du plateau annulaire 15. Avantageusement, l'organe de butée 17 est une aile annulaire parallèle au plateau 15 et réunie à ce dernier par une jupe verticale 18, de sorte que l'embase présente, en section droite, une forme en [.

Pour coopérer avec l'organe de butée 17, on prévoit, sur le corps de skimmer 5, une saillie radiale 17a qui peut, par exemple, être périphérique et être constituée par une zone périphérique du fond 7 dépassant au-delà de la paroi latéral du corps de skimmer 5.

Le fonctionnement du dispositif est le suivant.

En situation fonctionnelle normale (voir fig. 1), le bol flottant 13 est situé immédiatement sous la surface libre de l'eau du bassin 19, en équilibre sous les différentes forces auxquelles il est soumis. Le bol flottant peut ainsi suivre des variations lentes de la surface libre 19, en laissant s'écouler dans le corps de skimmer un flux lamellaire d'eau entraînant, par effet de surface, les débris flottant à la surface libre 19.

L'eau tombe, à travers le tamis 6, dans le corps de skimmer qu'elle remplit jusqu'à un niveau 20, tout en étant aspiré par les moyens de pompage à travers l'orifice de sortie 8 (flèche 21).

Dans cette situation fonctionnelle normale, le corps de skimmer est "coulant" et repose sur le plateau annulaire 15 de l'embase 3, laquelle est elle-même soutenue à une distance prédéterminée sous le niveau libre 19 grâce aux flotteurs 2 du support 1. Dans cette position, le ou les passages auxiliaires 11 pratiqués dans le fond du corps de skimmer 5 sont obturés par le plateau annulaire 15 de l'embase 3.

Dans une situation fonctionnelle anormale ou dégradée dans laquelle l'eau ne s'écoule plus dans le corps de skimmer ou s'y écoule avec un débit insuffisant par exemple parce que des débris 22 obstruent le tamis (voir fig. 2), le débit de sortie de l'eau hors du corps de skimmer imposé par les moyens de pompage conduit plus ou moins rapidement vers l'assèchement du corps de skimmer.

Le corps de skimmer, presque vide, devient "flottant" et se soulève au-dessus du plateau annulaire 15 jusqu'à buter contre l'aile annulaire 17 de retenue, en entraînant le bol flottant dont le bord supérieur passe au-dessus de la surface libre 29.

Dans cette configuration, le ou les passages auxiliaires 16 sont dégagés et l'eau du bassin pénètre, à travers l'espace libre 16a et ces passages 16, jusque dans le corps de skimmer où elle est aspirée par les moyens de pompage à travers l'orifice de sortie 8.

On peut déterminer le poids du lest 12 de manière que le soulèvement du corps de skimmer et le dégagement du ou des passages auxiliaires 16 se produisent alors qu'il subsiste encore, à l'intérieur du corps de skimmer, une petite quantité d'eau introduite normalement par l'ouverture 14 en bol flottant.

Ainsi, on évite un assèchement complet du corps de skimmer et l'on évite le désamorçage consécutif des moyens de pompage ainsi que le risque corrélatif d'endommagement, voire de destruction de ceux-ci.

Les moyens mis en oeuvre restent structurellement simples et surtout aucune intervention manuelle n'est nécessaire pour passer de la configuration fonctionnelle en situation normale à la configuration fonctionnelle en situation anormale.

Enfin, les différentes pièces composantes sont de fabrication simple et peu coûteuse (par exemple matière plastique moulée) et le prix d'un dispositif flottant ainsi agencé peut rester relativement modeste.

## Revendications

1. Dispositif flottant de recueil d'eau à la surface (19) d'un bassin notamment pour alimenter une installation de filtration de l'eau, comportant
- un support flottant (1) présentant une embase de support (3), et
- un skimmer (4) disposé dans ledit support flottant (1) et retenu sur ladite embase (3), ce skimmer comprenant un corps de skimmer (5) muni de moyens de butée (17a) propres à autoriser son déplacement vertical d'amplitude limitée au-dessus de l'embase (3),
**caractérisé en ce que** le corps de skimmer (5) possède un fond (7) qui comporte un orifice principal central (8) raccordable à un moyen de pompage et qui présente au moins un passage auxiliaire (11) propre à être obturé par ladite embase (3) quand le corps de skimmer (5) repose sur celle-ci, et
**en ce qu'**un bol flottant (13) coiffe supérieurement le corps de skimmer (5) et est muni d'une ouverture axiale (14),
ce grâce à quoi,
- en fonctionnement normal du dispositif, le bol flottant (13) est situé légèrement sous le niveau d'eau (19) du bassin et recueille, par son ouverture axiale (14), un écoulement lamellaire d'eau qui tombe dans le corps de skimmer (5) avant d'être aspiré par l'orifice principal (8) sous l'action des moyens de pompage, tandis que le corps de skimmer (5) est plaqué contre l'embase (3) et que le passage auxiliaire (11) prévu dans son fond est obturé par l'embase (3),et
- en fonctionnement anormal en raison d'un excès de flottabilité dû à un défaut de remplissage en eau, le corps de skimmer devient flottant, et soulève le bol flottant au-dessus du niveau de l'eau du bassin en interrompant l'entrée d'eau dans le skimmer, tandis que le passage auxiliaire (11) est dégagé et que l'eau du bassin peut pénétrer dans le corps du skimmer (5) par le passage auxiliaire (11) pour être ensuite aspirée par le moyen de pompage à travers l'orifice central.

2. Dispositif selon la revendication 1, **caractérisé en ce que** l'embase (3) comprend un plateau annulaire (15) à travers lequel s'engage librement un embout (9) de raccordement au moyen de pompage, un espace libre (16a) subsistant entre ledit embout et le bord intérieur du plateau annulaire pour le reflux de l'eau du bassin lors d'un fonctionnement anormal du dispositif.

3. Dispositif selon la revendication 2, **caractérisé en ce que** l'embase (3) comporte en outre au moins un organe (17) saillant radialement vers l'intérieur à partir de la périphérie du plateau annulaire pour constituer une butée de retenue verticale du corps de skimmer (5).

4. Dispositif selon la revendication 3, **caractérisé en ce que** l'organe saillant (17) est une aile annulaire et **en ce que** l'embase présente, en section droite, une forme en [.

5. Dispositif selon l'une quelconque des revendications précédentes, **caractérisé en ce que** le corps de skimmer (5) est muni d'un lest (12) de manière que la densité du corps de skimmer soit sensiblement supérieure à 1.

6. Dispositif selon l'une quelconque des revendications précédentes, **caractérisé en ce que** le corps de skimmer (5) est équipé, supérieurement, d'un tamis (6).

## Patentansprüche

1. Schwimmende Vorrichtung zum Aufnehmen von Wasser an der Oberfläche (19) eines Bassins, insbesondere zum Speisen einer Wasserfilteranlage, umfassend:
- einen Schwimmträger (1) mit einer Basisplatte (3) und
- einen in dem besagten Schwimmträger (1) angeordneten und auf besagter Basisplatte (3) gehaltenen Skimmer (Absaugvorrichtung; 4), wobei dieser Skimmer umfasst einen Skimmerkörper (5) mit seiner vertikalen Verschiebung über der Basisplatte (3) mit begrenzter Amplitude erlaubenden Anschlagmitteln (17a),
**dadurch gekennzeichnet, dass** der Skimmerkörper (5) einen Boden (7) hat, der eine zentrale, mit einem Pumpmittel verbindbare Hauptöffnung (8) hat, und der mindestens einen Nebendurchlass (11) aufweist, die von besagter Basisplatte (3) verschließbar ist, wenn der Skimmerkörper (5) auf dieser ruht, und
eine schwimmende Schale (13) hat, die den Skimmerkörper (5) oberseitig überdeckt und die mit einer axialen Öffnung (14) versehen ist,
wodurch
- bei normaler Funktion der Vorrichtung die schwimmende Schale (13) geringfügig unter dem Wasserpegel (19) des Beckens liegt und durch ihre axiale Öffnung (14) eine laminare Strömung von Wasser auffängt, das in den Skimmerkörper (5) fällt, bevor es durch die Hauptöffnung (8) unter der Wirkung der Pumpmittel abgesaugt wird, während der Skimmerkörper (5) gegen die Basisplatte (3) gedrückt ist und der in seinem Boden vorgesehene Nebendurchlass (11) von der Basisplatte (3) verschlossen ist, und
- bei anomaler Funktion der Skimmerkörper (3) infolge eines durch einen Wasserfüllmangel verursachten Auftriebsüberschusses aufschwimmt und die schwimmende Schale über den Wasserstand des Beckens anhebt, wobei der Einlauf von Wasser in den Skimmer unterbrochen wird, während der Nebendurchlass (11) abgehoben wird und das Wasser aus dem Becken durch den Nebendurchlass (11) in den Skimmerkörper eindringen kann, um sodann durch das Pumpmittel durch die zentrale Öffnung abgesaugt zu werden.

2. Vorrichtung nach Anspruch 1, **dadurch gekennzeichnet, dass** die Basisplatte (3) eine ringförmige Plattform (15) umfasst, durch welche sich frei ein Verbindungsansatz (9) zu dem Pumpmittel erstreckt, wobei zwischen dem besagten Ansatz und dem inneren Rand der ringförmigen Plattform ein freier Raum (16a) für den Rückfluss des Wassers aus dem Becken bei einer anomalen Arbeitsweise der Vorrichtung besteht.

3. Vorrichtung nach Anspruch 2, **dadurch gekennzeichnet, d**ass die Basisplatte (3) außerdem mindestens ein ausgehend vom Umfang der ringförmigen Plattform radial nach innen vorspringendes Mittel (17) umfasst, um einen vertikalen Halteanschlag für den Skimmerkörper (5) zu bilden.

4. Vorrichtung nach Anspruch 3, **dadurch gekennzeichnet, dass** das vorspringende Mittel (17) ein ringförmiger Kragen ist, und dadurch, dass die Basisplatte im Querschnitt eine C-Form aufweist.

5. Vorrichtung nach einem der vorstehenden Ansprüche, **dadurch gekennzeichnet, dass** der Skimmerkörper (5) mit einem Ballastgewicht (12) ausgestattet ist, so dass die volumenbezogene Masse des Skimmerkörpers wesentlich höher als 1 ist.

6. Vorrichtung nach einem der vorstehenden Ansprüche, **dadurch gekennzeichnet, dass** der Skimmerkörper (5) oberseitig mit einem Sieb (6) ausgestattet ist.

## Claims

1. A water catchment device which floats at the surface (19) of a basin, in particular to supply a water filtering system, comprising:
- a floating support (1) having a support base (3) and
- a skimmer (4) arranged inside said floating support (1) and retained on said base (3), this skimmer comprising a skimmer body (5) provided with stop means (17a) designed to allow restricted vertical displacement thereof above the base (3),
**characterized in that** the skimmer body (5) has a base (7) which has a central main orifice (8) which can be connected to a pumping means and which has at least one auxiliary passage (11) designed to be closed off by said base (3) when the skimmer body (5) is resting thereon and
**in that** a floating dish (13) which sits at the top of the skimmer body (5) and which is provided with an axial opening (14),
whereby :
- when the device is in normal operation, the floating dish (13) is located slightly below the water level (19) of the basin and takes in through its axial opening (14) a lamellar flow of water which falls into the skimmer body (5) before being drawn through the main orifice (8) under the action of the pumping means, whilst the skimmer body (5) is held down against the base (3) and the auxiliary passage (11) provided in the base thereof is closed off by the base (3), and
- during abnormal operation caused by excessive buoyancy due to inadequate filling with water, the skimmer body becomes "buoyant" and raises the floating dish above the water level of the basin, cutting off the intake of water into the skimmer, whilst the auxiliary passage (11) is released and the water from the basin can penetrate the skimmer body (5) via the auxiliary passage (11) and can then be drawn in through the central orifice by the pumping means.

2. A device as claimed in claim 1, **characterised in that** the base (3) has an annular plate (15) in which a connector (9) providing a link to the pumping means loosely engages, a free space (16a) being left between said connector and the inner edge of the annular plate for the reflux of water from the basin when the device is operating abnormally.

3. A device as claimed in claim 2, **characterised in that** the base (3) further has at least one member (17) protruding radially from the periphery of the annular plate towards the interior to form a vertical retaining stop for the skimmer body (5).

4. A device as claimed in claim 3, **characterised in that** the protruding member (17) is an annular wing and **in that** the base is of a [ shape in cross section.

5. A device as claimed in any one of the preceding claims, **characterised in that** the skimmer body (5) is provided with a ballast (12) so that the density of the skimmer body is substantially greater than 1.

6. A device as claimed in any one of the preceding claims, **characterised in that** the skimmer body (5) is provided with a screen (6) at the top.
